# EUROPÄISCHE PATENTSCHRIFT

(11) **EP 0 121 657 B1**
(45) Veröffentlichungstag und Bekanntmachung des Hinweises auf die Patenterteilung: **30.07.1986**
(21) Anmeldenummer: 84100595.2
(22) Anmeldetag: 20.01.1984
(51) Int. Cl.: A43C 11/14

(54) **Skistiefel-Ratschenverschluss**
Ratcheting buckle for a ski boot
Fermeture à encliquetage pour chaussure de ski

(30) Priorität: 07.04.1983 DE 8310193 U
(43) Veröffentlichungstag der Anmeldung: 17.10.1984
(73) Patentinhaber: Weinmann GmbH & Co. KG Fahrrad- und Motorrad-Teilefabrik, D-78224 Singen (DE)
(72) Erfinder: Schoch, Robert, D-7701 Hilzingen (DE)
(74) Vertreter: Tetzner, Volkmar, Dr.-Ing. Dr. jur.

## Beschreibung

Die Erfindung betrifft einen Skistiefel-Ratschenverschluß, enthaltend
a) einen Schließhebel, der an einer Lagerplatte schwenkgelenkig gehaltert ist, die an einer ersten Stelle des Skistiefels befestigbar ist,
b) ein Zugkabel, dessen freies Ende an einer zweiten Stelle des Skistiefels befestigbar ist, und
c) einen Zahnriemen sowie eine mit der Verzahnung dieses Zahnriemens in Eingriff stehende Klinke, wobei der Zahnriemen und die Klinke eine Verbindung einstellbarer Länge zwischen dem Schließhebel und dem Zugkabel bilden.

Skistiefel-Ratschenverschlüsse der zuvor erläuterten Art sind aus der Praxis in verschiedenen Ausführungsformen bekannt. Dabei ist beispielsweise das Zugkabel des einen bekannten Verschlusses gelenkig mit dem einen Ende des Zahnriemens verbunden, dessen anderes Ende in eine Klinkenanordnung eingreift, deren Klinke über eine aufwendige Gelenkverbindung an den Schließhebel angeschlossen ist. Bei der praktischen Verwendung dieses Ratschenverschlusses hat sich gezeigt, daß sich beim Öffnen des Schließhebels sehr leicht der Zahnriemen in der durch die Klinkenanordnung gebildeten Ratsche verstellen kann, so daß beim Zumachen des Skistiefels erneut die richtige Einstellung des Verschlusses gesucht werden muß.

Der Erfindung liegt daher die Aufgabe zugrunde, einen Ratschenverschluß der eingangs genannten Art so auszubilden, daß er bei verhältnismäßig einfacher Konstruktion ein zuverlässiges Einstellen der Klinke gegenüber dem Zahnriemen gewährleistet und diese Einstellung auch bei einem Öffnen des Schließhebels beibehält. Erfindungsgemäß wird dies durch das Merkmal d) des Anspruches 1 erreicht.

Bei diesem erfindungsgemäßen Ratschenverschluß ist die Klinke mit dem verhältnismäßig langen Zugkabel verbunden, während der Zahnriemen mit dem Schließhebel in Verbindung steht. Diese Zusammenordnung ermöglicht ein beliebiges Öffnen und Schließen des Schließhebels und stellt gleichzeitig sicher, daß ein ungewolltes Verstellen der Ratsche bzw. des Klinkenhebels gegenüber dem Zahnriemen vermieden wird.

Weitere Einzelheiten der Erfindung sind Gegenstand der Unteransprüche und ergeben sich aus der folgenden Beschreibung eines anhand der Zeichnung erläuterten Ausführungsbeispieles. In der Zeichnung zeigen
Figur 1 eine Perspektivansicht des eigentlichen Skistiefel-Ratschenverschlusses ;
Figur 2 eine Längsschnittansicht durch den Schließhebel mit den gelenkig mit ihm verbundenen Teilen ;
Figur 3 eine Ansicht des Schließhebels gemäß Pfeil 111 in Fig. 2 ;
Figur 4 eine Längsschnittansicht durch den eigentlichen, die Klinke enthaltenden Ratschenteil (entsprechend Schnittlinie IV-IV in Fig. 6) ;
Figur 5 eine Schnittansicht entlang der Linie V-V in Fig. 4 ;
Figur 6 eine Aufsicht auf den eigentlichen Ratschenteil gemäß Fig. 4.

Anhand der Fig. 1 sei der Skistiefel-Ratschenverschluß 1 zunächst in seiner Gesamtzusammenordnung mit seinen Hauptteilen erläutert. Zuvor sei jedoch darauf hingewiesen, daß die Anordnung und Befestigung eines solchen Ratschenverschlusses 1 an den entsprechenden Teilen und Bereichen eines Skistiefels als bekannt vorausgesetzt wird, so daß der Einfachheit halber ein passender, zugehöriger Skistiefel nicht veranschaulicht ist.

Gemäß Fig. 1 enthält der Skistiefel-Ratschenverschluß 1 einen Schließhebel 2, ein Zugkabel 3, einen Zahnriemen 4 sowie den eigentlichen Ratschenteil 5, der einen U-förmigen Lagerkörper 6 und eine gelenkig davon getragene Klinke 7 aufweist.

Der Schließhebel 2 ist - wie noch näher erläutert wird - an einer Lagerplatte 8 schwenkgelenkig gehaltert, wobei diese Lagerplatte 8 an einer ersten Stelle des - nicht dargestellten - Skistiefels zu befestigen ist. Der Schließhebel 2 steht mit dem Zahnriemen 4 in Verbindung, und zwar vorzugsweise durch einen geschlossenen Drahtbügel 9, der-wie in Fig. 1 zu sehen - etwa rechteckförmig gebogen ist und sowohl am Schließhebel 2 als auch am Zahnriemen 4 gelenkig angeordnet ist.

Das Zugkabel 3 kann in üblicher Weise etwa als langgestreckte, geschlossene Schlaufe ausgebildet und dabei mit seinem freien Ende 3a ebenfalls in üblicher Weise (und daher nicht näher veranschaulicht) an einer zweiten Stelle des - nicht dargestellten - Skistiefels befestigt (beispielsweise eingehängt bzw. eingehakt) sein. Das entgegengesetzte Ende 3b des Kabels 3 ist dagegen über den Lagerkörper 6 des Ratschenteiles 5 mit der Klinke 7 verbunden. Die Klinke 7 steht dabei mit den in die Oberseite des Zahnriemens 4 eingearbeiteten Zähnen 10 derart in Eingriff, daß durch den Zahnriemen 4 und die Klinke 7 eine Verbindung einstellbarer Länge zwischen dem Schließhebel 2 und dem Zugkabel 3 gebildet ist.

Die Ausbildung und Zusammenordnung von Schließhebel 2, Zahnriemen 4 und Lagerplatte 8 ergibt sich im einzelnen aus den Fig. 2 und 3. Der Zahnriemen 4 ist vorzugsweise aus einem verschleißfesten, biegsamen Kunststoffmaterial hergestellt, so daß er sich leicht der gewölbten Außenseite eines zugehörigen Skistiefels anpassen kann. Die Unterseite 4a des Zahnriemens 4 bildet eine glatte Gleitfläche, während die in die Oberseite eingeformten Zähne 10 eine etwa sägezahnähnliche Form besitzen und dadurch einen zuverlässigen Halt für. den entsprechenden Teil der Klinke 7 bilden. Während das vordere freie Ende 4b des Zahnriemens 4 dünn ausläuft und dadurch ein leichtes Einfädeln in den Ratschenteil 5 gestattet, ist das dem Schließhebel 2 zugewandte hintere Ende 4c wulstartig verdickt und mit einer quer verlaufenden Bohrung 11 versehen. In dieser Bohrung 11 ist das eine Ende 9a des Stahldrahtbügels 9 gelenkig aufgenommen, dessen anderes Ende 9b am Schließhebel 2 in einer Kerbe 12 gelenkig festgelegt ist. die etwa im mittleren Bereich zwischen dem Anlenkende 2a des Schließhebels 2 und dessen freiem Ende 2b in diesen Schließhebel 2 eingearbeitet bzw. eingeformt ist. Anstelle einer einzigen Kerbe 12 (wie in Fig. 2 gezeigt) besteht selbstverständlich auch die Möglichkeit, mehrere solcher Kerben vorzusehen, so daß sich hier eine weitere Einstellmöglichkeit für den Verschluß ergibt ; jede Kerbe 12 ist vorzugsweise so ausgebildet, daß das Bügelende 9b gewissermaßen unter leichtem Einschnappen gelenkig festlegbar ist.

Der Schließbügel 2 weist an seinem Anlenkende 2a eine klauenförmige Ausnehmung 13 auf (vgl. Fig. 3), in die ein einstückig mit der am Skistiefel zu befestigenden Lagerplatte 8 ausgebildeter Gelenkvorsprung 14 eingreift. Dieser Gelenkvorsprung und das Anlenkende 2a des Schließhebels 2 sind durch einen Gelenkstift 15 miteinander verbunden, so daß sich hierdurch die schwenkgelenkige Halterung zwischen Schließhebel 2 und Lagerplatte 8 ergibt.

Die Lagerplatte 8 weist ferner an ihrer dem Skistiefel zugewandten Unterseite 8a, und zwar im Bereich des Gelenkvorsprunges 14, einen Befestigungszapfen 16 auf, mit dem die Lagerplatte 8 am Skistiefel festgelegt werden kann. Zur Befestigung dieser Lagerplatte 8 am Skistiefel ist ferner an wenigstens einem Ende dieser Lagerplatte noch eine Befestigungsbohrung 17 vorgesehen, durch die beispielsweise ein Niet hindurchgeführt wird.

Im folgenden sei der eigentliche Ratschenteil 5 anhand der Fig. 4 bis 6 näher erläutert. Der U-förmige Lagerkörper 6 weist zwei Seitenschenkel 6a, 6b auf, an denen die Klinke 7 etwa in ihrem mittleren Längsabschnitt über eine Gelenkachse 18 schwenkbeweglich gehaltert ist, wobei diese Gelenkachse 18 den Lagerkörper und die Klinke 7 in Querrichtung durchsetzt und in den Seitenschenkeln 6a, 6b in geeigneter Weise festgelegt ist. Die Klinke 7 ist dabei mit ihrem in die Zähne 10 des Zahnriemens 4 eingreifenden, zahnförmig ausgebildeten Klinkeneingriffsende 7a mit Hilfe einer Feder 19 gegen die Innenseite 6c' des Lagerkörper-Verbindungssteges 6c und somit auch gegen den Zahnriemen 4 (insbesondere dessen mit Zähnen versehene Oberseite) vorgespannt, da dieser Zahnriemen 4 sich mit seiner Unterseite 4a auf der Innenseite 6c' des Verbindungssteges 6c abstützt und dort geführt ist.

Wie bereits weiter oben angedeutet, ist das Zugkabel 3 mit seinem der Klinke 7 zugewandten Ende 3b gelenkig in Bohrungen 20 der Lagerkörper-Seitenschenkel 6, 6a, 6b gehaltert, so daß sich durch diese Halterung auch die Verbindung zwischen Kabel 3 und Klinke 7 ergibt. Zwischen den beiden Seitenschenkeln 6a, 6b verläuft das Zugkabelende 3b etwa parallel zur Gelenkachse 18 der Klinke 7 (vgl. Fig. 6). An den Innenseiten der Lagerkörper-Seitenschenkel 6a, 6b verlaufen die einen Enden 19a, 19b der vorzugsweise bügelartig gebogenen Vorspannfeder 19 bis zum Zugkabelende 3b, wo sie sich von unten her abstützen. Diese Vorspannfeder 19 ist mit einigen Windungen auf der Gelenkachse 18 (jeweils in der Nähe der Seitenschenkel 6a, 6b) gelagert und stützt sich mit ihrem dem Zugkabelende 3b entgegengerichteten, bügelartigen Abschnitt 19c an der Unterseite oder im Bereich der Unterseite an der Klinke 7 ab, so daß letztere dadurch in der erwähnten Weise vorgespannt ist, wie der Pfeil 21 in Fig. 4 anzeigt.

Hinsichtlich der Materialien, aus denen die verschiedenen Teile des Ratschenverschlusses 1 hergestellt sein können, sei gesagt, daß jedes geeignete und aus der Praxis bekannte Material verwendet werden kann. In bevorzugten Ausführungsformen besteht der Schließhebel 2 aus geeignetem Kunststoff oder Metall, gleiches gilt auch für die zugehörige Lagerplatte 8, die zudem in Anpassung an die Außenwölbung des Skistiefels vorzugsweise leicht gewölbt ist. Beim Zugkabei 3 handelt es sich um ein in üblicher Weise mit Kunststoff ummanteltes Stahlkabel, das an seinen Enden 3a, 3b auch eine Blechummantelung aufweisen kann. Der U-förmige Lagerkörper 6 ist zweckmäßig aus Stahlblech gebogen und mit seiner Unterseite ebenfalls an die Außenwölbung des Skistiefels angepaßt, während die zugehörige Klinke 7 vorzugsweise aus Kunststoff oder aus einem Leichtmetall geformt ist.

## Patentansprüche

1. Skistiefel-Ratschenverschluß, enthaltend
a) einen Schließhebel (2), der an einer Lagerplatte (8) schwenkgelenkig gehaltert ist, die an einer ersten Stelle des Skistiefels befestigbar ist,
b) ein Zugkabel (3), dessen freies Ende (3a) an einer zweiten Stelle des Skistiefels befestigbar ist,
c) einen Zahnriemen (4) sowie eine mit der Verzahnung dieses Zahnriemens in Eingriff stehende Klinke (7), wobei der Zahnriemen (4) und die Klinke (7) eine Verbindung einstellbarer Länge zwischen dem Schließhebel (2) und dem Zugkabel (3) bilden, dadurch gekennzeichnet, daß
d) der Zahnriemen (4) mit dem Schließhebel (2) und die Klinke (7) mit dem Zugkabel (3) verbunden ist.

2. Ratschenverschluß nach Anspruch 1, dadurch gekennzeichnet, daß der Schließhebel (2) und der Zahnriemen (4) durch einen geschlossenen Stahldrahtbügel (9) miteinander verbunden sind, der sowohl am Schließhebel als auch am Zahnriemen gelenkig angeordnet ist.

3. Ratschenverschluß nach Anspruch 2, dadurch gekennzeichnet, daß der Stahldrahtbügel (9) am Schließhebel (2) in wenigstens einer Kerbe (12) festlegbar ist, die zwischen dem Anlenkende (2a) und dem freien Ende (2b) dieses Schließhebels eingeformt ist.

4. Ratschenverschluß nach Anspruch 1, dadurch gekennzeichnet, daß der Schließhebel (2) am Anlenkende (2a) eine klauenförmige Ausnehmung (13) aufweist, in die ein einstückig mit der am Skistiefel zu befestigenden Lagerplatte (8) ausgebildeter Gelenkvorsprung (14) eingreift, wobei dieser Gelenkvorsprung und das Anlenkende (2a) des Schließhebels durch einen Gelenkstift (15) miteinander verbunden sind.

5. Ratschenverschluß nach Anspruch 4, dadurch gekennzeichnet, daß sich an wenigstens einem Ende der Lagerplatte (8) eine Befestigungsbohrung (17) befindet und daß an der dem Skistiefel zugewandten Unterseite (8a) der Lagerplatte (8) im Bereich des Gelenkvorsprunges (14) ein Befestigungszapfen (16) vorgesehen ist.

6. Ratschenverschluß nach Anspruch 1, dadurch gekennzeichnet, daß die Klinke (7) etwa in ihrem mittleren Längsabschnitt über eine Gelenkachse (18) schwenkbeweglich von den Seitenschenkeln (6a, 6b) eines U-förmigen Lagerkörpers (6) gehaltert und mit ihrem in die Zähne (10) des Zahnriemens (4) eingreifenden, zahnförmigen Klinkeneingriffsende (7a) mittels einer Feder (19) gegen den auf der Innenseite (6c') des Lagerkörper-Verbindungssteges (6c) abgestützten und geführten Zahnriemen vorgespannt ist.

7. Ratschenverschluß nach Anspruch 6, dadurch gekennzeichnet, daß das Zugkabel (3) mit seinem der Klinke (7) zugewandten Ende (3b) gelenkig in Bohrungen (20) der Lagerkörper-Seitenschenkel (6a, 6b) gehaltert ist, wobei dieses Zugkabelende zwischen den beiden Seitenschenkeln etwa parallel zur Gelenkachse (18) der Klinke (7) verläuft.

8. Ratschenverschluß nach den Ansprüchen 6 und 7, dadurch gekennzeichnet, daß die Vorspannfeder (19) für die Klinke (7) durch eine bügelartig gebogene Feder gebildet ist, die auf der Gelenkachse (18) der Klinke gelagert ist und sich einerseits an der Unterseite der Klinke (7) sowie andererseits von unten heran dem zugehörigen Zugkabelende (3b) abstützt.

9. Ratschenverschluß nach Anspruch 1, dadurch gekennzeichnet, daß der Zahnriemen (4) aus verschleißfestem, biegsamen Kunststoffmaterial besteht.

## Claims

1. Ratchet closure for a ski boot, containing
a) a closing lever (2) pivotally mounted on a bearing plate (8) which can be fixed at a first point on the ski boot,
b) a tension cable (3) the free end (3a) of which can be fixed at a second point on the ski boot,
c) a toothed belt (4) and a pawl (7) which engages with the teeth on this toothed belt, so that the toothed belt (4) and the pawl (7) form a connection of adjustable length between the closing lever (2) and the tension cable (3), characterised in that
d) the toothed belt (4) is connected to the closing lever (2) and the pawl (7) is connected to the tension cable (3).

2. Ratchet closure as claimed in claim 1, characterised in that the closing lever (2) and the toothed belt (4) are connected to one another by a closed steel wire loop (9) which is hinged on both the closing lever and the toothed belt.

3. Ratchet closure as claimed in claim 2, characterised in that the steel wire loop (9) can be fixed on the closing lever (2) in at least one groove (12) which is provided between the hinged end (2a) and the free end (2b) of this closing lever.

4. Ratchet closure as claimed in claim 1, characterised in that the closing lever (2) has at its hinged end (2a) a jaw-shaped recess (13) in which a hinge projection (14) engages which is constructed integrally with the bearing plate (8) to be fixed on the ski boot, this hinge projection and the hinged end (2a) of the closing lever being connected to one another by a hinge (15).

5. Ratchet closure as claimed in claim 4, characterised in that a fixing hole (17) is located at at least one end of the bearing plate (8) and a fixing lug (16) is provided in the region of the hinge projection (14) on the underside (8a) of the bearing plate (8) facing the ski boot.

6. Ratchet closure as claimed in claim 1, characterised in that approximately in its central longitudinal section the pawl (7) is held by the lateral arms (6a, 6b) of a U-shaped bearing body (6) via a hinge pin (18) so as to be pivotally movable, and with its tooth-shaped pawl engagement end (7a) which engages in the teeth (10) of the toothed belt (4) it is prestressed by means of a spring (19) against the toothed belt which is guided and supported on the inner surface (6c') of the connecting crosspiece (6c) of the bearing body.

7. Ratchet closure as claimed in claim 6, characterised in that the tension cable (3) is held with its end (3b) facing the pawl (7) hinged in holes (20) in the lateral arms (6a, 6b) of the bearing body, so that between the two lateral arms this end of the tension cable extends approximately parallel to the hinge pin (18) of the pawl (7).

8. Ratchet closure as claimed in claims 6 and 7, characterised in that the prestressing spring (19) for the pawl (7) is formed by a bent spring which is mounted on the hinge pin (18) of the pawl and on the one hand is supported on the underside of the pawl (7) and on the other hand is supported from below on the appertaining end (3b) of the tension cable.

9. Ratchet closure as claimed in claim 1, characterised in that the toothed belt (4) is made from wear-resistant flexible plastics material.

## Revendications

1. Fermeture à encliquetage pour chaussure de ski, comprenant :
a) un levier de fermeture (2) monté par articulation sur une plaque d'assise (8) se fixant en un emplacement de la chaussure,
b) un câble traction (3) dont l'extrémité libre (3a) se fixe en un second emplacement de la chaussure,
c) une courroie crantée (4) ainsi qu'un cliquet (7) en prise avec la denture de cette courroie, cette dernière (4) ainsi que le cliquet (7) formant une liaison de longueur réglable entre le levier de fermeture (2) et le câble de traction (3), caractérisée en ce que :
d) la courroie crantée (4) est reliée au levier de fermeture (2) et le cliquet (7) est relié au câble de traction (3).

2. Fermeture à encliquetage selon la revendication 1, caractérisée en ce qu'une bride (9) en fil d'acier, qui forme une boucle fermée et qui est montée par articulations d'une part sur le levier de fermeture et d'autre part sur la courroie crantée, relie ce levier de fermeture (2) et cette courroie (4).

3. Fermeture à encliquetage selon la revendication 2, caractérisée en ce que la bride en fil d'acier (9) se fixe sur le levier de fermeture (2) dans au moins une encoche (12) réalisée entre l'extrémité d'articulation (2a) et l'extrémité libre (2b) de ce levier.

4. Fermeture à encliquetage selon la revendication 1, caractérisée en ce que le levier de fermeture (2) comporte à l'extrémité d'articulation (2a) un évidement en forme d'endenture (13) dans laquelle s'insère une saillie d'articulation (14) qui est en une pièce avec la plaque d'assise (8) se fixant sur la chaussure, cette saillie et l'extrémité d'articulation (2a) du levier de fermeture étant reliées par une broche (15) formant l'articulation.

5. Fermeture à encliquetage selon la revendication 4, caractérisée en ce que la plaque d'assise (8) comporte au moins à une extrémité un trou de 'fixation (17) et le côté inférieur (8a) de cette plaque (8) qui est tourné vers la chaussure comporte une cheville de fixation (16) située à proximité de ladite saillie d'articulation (14).

6. Fermeture à encliquetage selon la revendication 1, caractérisée en ce que le cliquet (7) est monté par articulation approximativement à mi- longueur sur les ailes latérales (6a, 6b) du support en étrier (6) au moyen d'un axe (18) et son extrémité d'attaque (7a) en forme de dent en prise avec les dents (10) de la courroie crantée (4) est soumise à la contrainte d'un ressort (19) qui l'applique contre la courroie crantée qui est guidée et qui prend appui sur le côté intérieur (6c') de l'âme (6c) reliant les ailes du support.

7. Fermeture à encliquetage selon la revendication 6, caractérisée en ce que l'extrémité (3b) du câble de traction (3) qui est tournée vers le cliquet (7) est montée par articulation dans des trous (20) des ailes latérales (6a, 6b) du support, cette extrémité de ce câble, qui est située entre les deux ailes du support, étant approximativement parallèle à l'axe (18) d'articulation du cliquet (7).

8. Fermeture à encliquetage selon les revendications 6 et 7, caractérisée en ce que le ressort (19) exerçant sa contrainte sur le cliquet (7) est replié en étrier et monté sur l'axe (18) d'articulation du cliquet, ce ressort prenant appui d'une part contre le côté inférieur du cliquet (7) et d'autre part par le bas contre l'extrémité correspondante (3b) du câble de traction.

9. Fermeture à encliquetage selon la revendication 1, caractérisée en- ce que la courroie crantée (4) est en matière synthétique flexible et résistant à l'usure.
